# EUROPÄISCHE PATENTSCHRIFT

(11) **EP 0 030 346 B1**
(45) Veröffentlichungstag und Bekanntmachung des Hinweises auf die Patenterteilung: **11.01.1984**
(21) Anmeldenummer: 80107509.4
(22) Anmeldetag: 02.12.1980
(51) Int. Cl.: B65B 53/02

(54) **Vorrichtung zum Schrumpfen von auf einem Gutstapel gezogenen Schrumpfhauben**
Device for shrinking shrinkable wrappings drawn over a stack of produce
Dispositif de rétraction de housses rétractables enveloppant des piles d'objets

(30) Priorität: 07.12.1979 DE 2949242
(43) Veröffentlichungstag der Anmeldung: 17.06.1981
(73) Patentinhaber: MSK-Verpackungs-Systeme Gesellschaft mit beschränkter Haftung, D-47515 Kleve (DE)
(72) Erfinder: Hannen, Rainer Wilhelm, D-4180 Goch 2 (DE)
(74) Vertreter: Stark, Walter, Dr.-Ing.

## Beschreibung

Die Erfindung betrifft eine Vorrichtung zum Schrumpfen von auf einem Gutstapel gezogenen Schrumpfhauben, bestehend aus einer Stellfläche für den Gutstapel und einem daneben angeordneten Mast, an dem eine längs des Randes der Stellfläche bzw. um den Gutstapel herumführbare, mit einem Heißgas arbeitende Schrumpfeinrichtung angebracht ist.

Gutstapel die zum Schutz mit einer Schrumpfhaube umgeben sind, werden vor dem Schrumpfen der Schrumpfhaube gepreßt, um das Volumen des Gutstapels zu verringern und dadurch seine Stabilität zu verbessern. Das Pressen einerseits und das Schrumpfen andererseits erfolgt an unterschiedlichen Bearbeitungsstationen. Dementsprechend besitzt eine Vorrichtung zum Schrumpfen im allgemeinen den eingangs erläuterten grundsätzlichen Aufbau, vgl. FR-A-2 136 112. Nachteilig dabei ist, daß das Volumen des Gutstapels sich zwischen dem Pressen und dem Schrumpfen wieder vergrößert, weil das komprimierbare Material des Gutstapels sich ausdehnt. Hier will die Erfindung Abhilfe schaffen.

Aufgabe der Erfindung ist es deshalb, die Größe eines mit einer Schrumpfhaube überzogenen Gutstapels aus kompressiblem Material zu reduzieren.

Diese Aufgabe wird dadurch gelöst, daß der Mast vertikale Führungen für einen daran auf-und abbeweglichen Preßstempel zum Zusammendrücken des Gutstapels aufweist und daß die Schrumpfeinrichtung um den Gutstapel herumführbar sowie oberhalb der Führungen an einem vom oberen Ende des Mastes ausgehenden Tragarm gelagert ist.

Die erfindungsgemäße Vorrichtung ermöglicht das Pressen und Schrumpfen in einem einzigen Arbeitsgang. Dadurch wird nicht nur eine zusätzliche Bearbeitungsstation sondern auch Personal und Zeit gespart. Hinzu kommt, daß die mit der erfindungsgemäßen Vorrichtung bearbeiteten Gutstapel ein nach Maßgabe des aufgebrachten Preßdruckes geringstmögliches Volumen aufweisen, das sich auch nach der Bearbeitung nicht mehr vergrößert, weil die Schrumpfspannungen der Schrumpffolie ausreichen, um den Gutstapel in der endgültigen Form zu halten. Die erfindungsgemäße Vorrichtung ermöglicht aber auch den Einsatz kleinerer Schrumpfhauben und damit eine Materialersparnis, weil die verwendeten Schrumpfhauben nach Maßgabe des aufgebrachten Preßdruckes auf geringstmögliche Größe ausgelegt werden können.

Eine praktische Ausführungsform ist dadurch gekennzeichnet, daß der Preßstempel einen sich bis über die Stellfläche erstreckenden Kragarm mit einer daran gehaltenen Druckplatte zum Beaufschlagen der Oberseite des Gutstapels aufweist.

Da der Preßstempel auch auf- und abbewegbar ist, können mit ihm auch Gutstapel unterschiedlicher Höhe zusammengepreßt werden. Der Preßdruck verteilt sich gleichmäßig über die Fläche der Druckplatte, so daß unerwünscht hohe Flächenpressungen nicht auftreten. Es versteht sich, daß die Fläche der Druckplatte der Fläche des Gutstapels angepaßt sein kann. Dazu kann die Druckplatte eine verstellbare Größe besitzen oder lösbar, d. h. auswechselbar an den Kragarm angeschlossen sein, so daß die Verwendung unterschiedlich großer Druckplatten möglich ist.

Grundsätzlich kann die Druckplatte eine geschlossene Druckfläche aufweisen. Günstiger ist allerdings eine Druckplatte mit Öffnungen für die Zuführung von Wärme zu der Schrumpffolie, weil dann die Schrumpfhaube auch an der Oberseite des Gutstapels geschrumpft wird. Zweckmäßig ordnet man die Druckplatte so am Kragarm an, daß sie sich auf die Oberfläche des Gutstapels einstellen kann. Dazu kann die Druckplatte einfach gelenkig oder auch kardanisch an den Kragarm angeschlossen sein.

Die Führungen für den Preßstempel werden vorteilhaft an der der Stellfläche bzw. den darauf befindlichen Gutstapel zugewandten Seite des Mastes angeordnet. Eine einfache Ausführungsform ist dadurch gekennzeichnet, daß die Führungen aus U-förmigen Schienen bestehen, in denen der Preßstempel mit Gleitschuhen oder Rollen geführt und abgestützt ist.

Um den Preßstempel anzutreiben kann dieser an ein Trum einer endlosen Kette angeschlossen sein, die im Bereich des oberen und unteren Endes des Mastes über Kettenräder geführt ist, von denen eines mit einem Motor, insbesondere E-Motor, antreibbar ist. Der Motor kann in geeigneter Weise gesteuert werden, wobei gegebenenfalls auch Endschalter od. dgl. vorgesehen sein können, um eine Überlastung des Motors zu vermeiden.

Wenn es schwierig ist, den Preßdruck des Preßstempels durch Steuerung des Motors einzustellen, kann zwischen Motor und angetriebenem Kettenrad auch eine Rutschkupplung insbesondere eine Magnetspulkupplung, geschaltet sein, die den Preßstempel bei einem bestimmten Preßdruck anhält und ihn in dieser Position verharren läßt.

Im Folgenden wird ein in der Zeichnung dargestelltes Ausführungsbeispiel der Erfindung erläutert; es zeigt
Fig. 1 in schematischer Darstellung eine Seitenansicht einer Vorrichtung, mit der gleichzeitig ein Gutstapel zusammengepreßt und die auf dem Gutstapel befindliche Schrumpfhaube geschrumpft werden kann,
Fig. 2 in schematischer Darstellung und teilweise geschnitten eine Draufsicht auf den Gegenstand nach Fig. 1.

Die in den Figuren dargestellte Vorrichtung besteht in ihrem grundsätzlichen Aufbau aus einer aus Profilen aufgebauten Stellfläche 1 für eine Palette 2 mit darauf angeordnetem Gutstapel 3, auf den eine Schrumpfhaube 4 gezogen ist, die sich in geschrumpftem Zustand wenigstens teilweise bis über die Palette 2 erstreckt. Neben der Stellfläche 1 ist ein sich in vertikaler Richtung erstreckender Mast 5 angeordnet, von dessen oberen Ende eine sich bis über die Stellfläche 1 erstreckende Tragkonstruktion 6 ausgeht, an der ein Tragarm 7 gelagert ist, der angetrieben um eine vertikale Achse 8 schwenkbar ist. Der Tragarm 7 trägt an seinem freien Ende eine Schrumpfeinrichtung 9, die zum Beispiel mehrere übereinander angeordnete, nicht dargestellte Brenner aufweisen kann, in denen Heißgas erzeugt wird, welches gegen die Schrumpfhaube 4 geblasen wird, wenn die Schrumpfeinrichtung 9 um den Gutstapel 3 herumgeführt wird. Der Antrieb für den Tragarm 7, Einrichtungen für die Gasversorgung und Steuereinrichtungen können im Mast 5 untergebracht sein.

Um zu vermeiden, daß der gegebenenfalls aus kompressiblem Material bestehende Gutstapel 3 nach dem Schrumpfen ein unerwünscht hohes Volumen einnimmt, wird der Gutstapel 3 vor und während des Schrumpfens zusammengepreßt. Dazu ist an den Mast 5 ein auf- und abbeweglicher Preßstempel zum Zusammendrücken des Gutstapels angeschlossen.

Auf der dem Gutstapel 3 zugewandten Seite des Mastes sind zwei U-förmige Schienen 10, 11 angeordnet, deren U-Schenkel aufeinander zu gerichtet sind. Der Abstand der Schienen 10, 11 entspricht im wesentlichen der Breite des Mastes 5. In den Schienen 10, 11 sind jeweils obere und untere Rollen 12 bzw. 13 geführt, die an einen Tragkörper 14 od. dgl. für den Preßstempel angeschlossen sind. Der Abstand der oberen und unteren Rollen 12 bzw. 13 ist so groß, daß der Preßstempel kippsicher in den Schienen 10, 11 geführt ist. An den Tragkörper 14 schließt sich ein Kragarm 15 an, welcher sich bis über die Stellfläche 1 erstreckt. Der Kragarm 15 trägt an seiner Unterseite eine Druckplatte 16 zum Beaufschlagen der Oberfläche des Gutstapels 3.

Bei dem in Fig. 2 dargestellten Ausführungsbeispiel besitzt die Druckplatte 16 eine geringere Fläche als die Oberfläche des Gutstapels. Nicht dargestellt ist, daß die Druckplatte 16 lösbar an den Kragarm 15 angeschlossen sein kann, um durch Auswechseln der Druckplatte 16 gegen eine größere oder kleinere eine Anpassung an die Größe des jeweils zu bearbeitenden Gutstapels zu ermöglichen. Ebenfalls nicht dargestellt ist, daß die Druckplatte 16 gelenkig, insbesondere kardanisch an den Kragarm 15 angeschlossen sein kann, damit die Druckplatte sich an gegebenenfalls schräge oder unebene Oberflächen des Gutstapels selbsttätig anpaßt. Schließlich kann die Druckplatte 16 auch nicht dargestellte Öffnungen aufweisen, die den Zutritt der Heißgase zur Oberfläche des Gutstapels bzw. zu den dort vorhandenen Bereichen der Schrumpfhaube ermöglichen.

Der Tragkörper 14 des Druckkörpers ist einseitig an ein Trum einer endlos umlaufenden Kette 17 angeschlossen, die ihrerseits über Kettenräder 18,19 am oberen bzw. unteren Ende des Mastes 5 geführt ist. Das untere Kettenrad 19 wird von einem E-Motor 20 unter Zwischenschaltung einer Rutschkupplung 21 angetrieben. Die Rutschkupplung 21 ist eine Magnetspulkupplung. Der E-Motor 20 und die Rutschkupplung 21 sind ebenso wie zugeordnete Steuerelemente innerhalb des Mastes 5 angeordnet. Endschalter 22 begrenzen den Weg des Preßstempels nach oben bzw. unten.

In Fig. 1 ist der Preßstempel mit durchgezogenen Linien in einer oberen Preßstellung dargestellt. In einer unteren Stellung ist der Preßstempel mit strichpunktierten Linien wiedergegeben.

Die dargestellte Vorrichtung arbeitet wie folgt:
Eine Palette 2 mit darauf befindlichem Gutstapel, über den eine Schrumpfhaube 4 gezogen ist, wird auf die Stellfläche 1 gebracht. Dann wird durch Betätigen des E-Motors 20 der Kragarm 15 mit der Druckplatte 16 auf die Oberseite des Gutstapels 3 abgesenkt und wird nach Maßgabe der Einstellung der Rutschkupplung 21 eine entsprechende Preßkraft auf den Gutstapel aufgebracht. Dann wird der Antrieb für den Tragarm 7 eingeschaltet und werden die Brenner der Schrumpfeinrichtung 9 gezündet. Während die Schrumpfeinrichtung 9 um den Gutstapel 3 herumgeführt wird, wird die Schrumpfhaube 4 unter Aufrechterhaltung des Preßdrucks geschrumpft. Anschließend wird der Preßstempel wieder abgehoben und die Palette 2 mit dem Gutstapel 3 kann weitertransportiert werden.

## Patentansprüche

1. Vorrichtung zum Schrumpfen einer auf einem Gutstapel (3) gezogenen Schrumpfhaube (4), bestehend aus einer Stellfläche (1) für den Gutstapel (3) und einem daneben angeordneten Mast (5), an den eine längs des Gutstapels (3) führbare, mit einem Heißgas arbeitende Schrumpfeinrichtung (9) angebracht ist, die den Gutstapel (3) allseitig beheizt, dadurch gekennzeichnet, daß der Mast (5) vertikale Führungen (10, 11) für einen daran auf- und abbeweglichen Preßstempel (14, 15, 16) zum Zusammendrücken des Gutstapels (3) aufweist und daß die Schrumpfeinrichtung (9) um den Gutstapel (3) herumführbar sowie oberhalb der Führungen (10, 11) an einem vom oberen Ende des Mastes (5) ausgehenden Tragarm (7) gelagert ist.

2. Vorrichtung nach Anspruch 1, dadurch gekennzeichnet, daß der Preßstempel einen sich bis über die Stellfläche (1) erstreckenden Kragarm (15) mit einer daran gehaltenen Druckplatte (16) zum Beaufschlagen der Oberseite des Gutstapels aufweist.

3. Vorrichtung nach Anspruch 1 oder 2, dadurch gekennzeichnet, daß die Druckplatte (16) eine geschlossene Druckfläche aufweist.

4. Vorrichtung nach Anspruch 1 oder 2, dadurch gekennzeichnet, daß die Druckplatte (16) Öffnungen für die Zuführung von Wärme zu der Schrumpffolie aufweist.

5. Vorrichtung nach einem der Ansprüche 1 bis 4, dadurch gekennzeichnet, daß die Druckplatte (16) eine verstellbare Größe besitzt.

6. Vorrichtung nach einem der Ansprüche 1 bis 5, dadurch gekennzeichnet, daß die Druckplatte (16) einfach gelenkig oder kardanisch an den Kragarm (15) angeschlossen ist.

7. Vorrichtung nach einem der Ansprüche 1 bis 6, dadurch gekennzeichnet, daß die Druckplatte (16) lösbar an den Kragarm (15) angeschlossen ist.

8. Vorrichtung nach einem der Ansprüche 1 bis 7, dadurch gekennzeichnet, daß die Führungen (10, 11) für den Preßstempel an der der Stellfläche (1) bzw. dem darauf befindlichen Gutstapel zugewandten Seite des Mastes (5) angeordnet sind.

9. Vorrichtung nach einem der Ansprüche 1 bis 8, dadurch gekennzeichnet, daß die Führungen aus U-förmigen Schienen (10, 11) bestehen, in denen der Preßstempel (14) mit Gleitschuhen oder Rollen (12,13) geführt und abgestützt ist.

10. Vorrichtung nach einem der Ansprüche 1 bis 9, dadurch gekennzeichnet, daß der Preßstempel (14) an ein Trum einer endlosen Kette (17) angeschlossen ist, die im Bereich des oberen und unteren Endes des Mastes (5) über Kettenräder (18, 19) geführt ist, von denen eines mit einem Motor (20) antreibbar ist.

11. Vorrichtung nach einem der Ansprüche 1 bis 10, dadurch gekennzeichnet, daß zwischen Motor (20) und angetriebenem Kettenrad (19) eine Rutschkupplung (21) geschaltet ist.

12. Vorrichtung nach Anspruch 11, dadurch gekennzeichnet, daß die Rutschkupplung (21) eine Magnetspulkupplung ist.

## Claims

1. A device for shrinking a shrinkage hood (4) drawn onto a stack of goods (3) comprising a support surface (1) for the stack of goods (3) and a mast (5) adjacent thereto, to which mast there is attached a shrinkage device (9) mounted for movement alongside the stack of goods (3) and operates with a hot gas, which device heats the stack of goods (3) on all sides, characterised in that the mast (5) comprises vertical guides (10, 11) for a press ram (14, 15, 16) which is mounted for reciprocal movement on the mast to effect the compression of the stack of goods (3) and in that the shrinkage device (9) is mounted such that it is movable around the stack of goods (3) and is mounted above the guides (10, 11) on a support arm (7) projecting from the upper end of the mast (5).

2. A device as claimed inclaim 1, characterised in that the ram comprises a bracket arm (15) extending over the goods support surface (1) with a pressure plate (16) fastened thereon for acting upon the upper surface of the stack of goods.

3. A device as claimed in claim 2, characterised in that the pressure plate (16) has a closed pressure surface.

4. A device as claimed in claim 2 or 3, characterised in that the pressure plate (16) has apertures for the supply of heat to the shrink-on film.

5. A device as claimed in any one of claims 2 to 4, characterised in that the size of the pressure plate (16) is adjustable.

6. A device as claimed in any one of claims 2 to 5, characterised in that the pressure plate (16) is connected to the bracket arm (15) in a simple articulated manner or by means of a universal joint.

7. A device as claimed in any one of claims 2 to 6, characterised in that the pressure plate (16) is connected to the bracket arm (15) in a detachable manner.

8. A device as claimed in any one of claims 1 to 7, characterised in that the guides (10,11) for the press ram are disposed on the side of the mast (5) facing the support surface (1) and the stack of goods disposed thereon.

9. A device as claimed in any one of claims 1 to 8, characterised in that the guides are constituted by U-shaped rails (10, 11) in which the press ram (14) is guided and supported via guide shoes or rollers (12,13)..

10. A device as claimed 'n any one of claims 1 to 9, characterised in that the press ram (14) is connected to a stringer of an endless chain (17) which is guided in the region of the upper and lower end of the mast (5) on chain wheels (18,19) one of which is driven by a motor (20).

11. A device as claimed in claim 10, characterised in that a slipping clutch (21) is provided between the motor (20) and the driven chain wheel (19).

12. A device as claimed in claim 11, characterised in that the slipping clutch (21) is a solenoid clutch.

## Revendications

1. Dispositif de rétraction d'une housse rétractable (4) enveloppant une pile d'objets (3) comprenant une surface de pose (1) pour la pile d'objets (3) et un mât (5) disposé à côté, et sur lequel est disposé un dispositif de rétraction (9) fonctionnant avec un gaz chaud, pouvant être guidé le long de la pile d'objets (3), et qui chauffe la pile d'objets (3) de tous côtés, caractérisé en ce que le mât (5) présente des guides verticaux (10,11) pour un poinçon (14, 15, 16) pouvant se mouvoir vers le haut et vers le bas sur ce mât pour comprimer la pile d'objets (3), et en ce que le dispositif de rétraction peut être guidé autour de la pile d'objets (3) et qu'au-dessus des guides (10, 11), il est monté sur un bras porteur (7) partant de l'extrémité supérieure du mât (5).

2. Dispositif selon la revendication 1, caractérisé en ce que le poinçon présente un bras en porte-à-faux (15) s'étendant jusqu'au-dessus de la surface de pose (1) et sur lequel est retenue une plaque de pression (16) destinée à agir sur le côté supérieur de la pile d'objets.

3. Dispositif selon l'une des revendications 1 ou 2, caractérisé en ce que la plaque de pression (16) présente une surface de pression fermée.

4. Dispositif selon l'une des revendications 1 et 2, caractérisé en ce que la plaque de pression (16) présente des ouvertures pour l'amenée de chaleur à la feuille rétractable.

5. Dispositif selon l'une des revendications 1 à 4, caractérisé en ce que la plaque de pression (16) présente une grandeur réglable.

6. Dispositif selon l'une des revendications 1 à 5, caractérisé en ce que la plaque de pression (16) est reliée au bras en porte-à-faux de façon simplement articulée ou à cardan.

7. Dispositif selon l'une des revendications 1 à 6, caractérisé en ce que la plaque de pression (16) est reliée de façon détachable au bras en porte-à-faux (15).

8. Dispositif selon l'une des revendications 1 à 7, caractérisé en ce que les guides (10, 11) destinés au poinçon sont disposés sur le côté du mât (5), qui est tourné vers la surface de pose (1) ou vers la pile d'objets, qui se trouve dessus.

9. Dispositif selon l'une des revendications 1 à 8, caractérisé en ce que les guides sont formés de glissières en U (10, 11) dans lesquelles le poinçon (14) est guidé et soutenu par des patins ou des galets (12,13).

10. Dispositif selon l'une des revendications 1 à 9, caractérisé en ce que le poinçon (14) est relié à un brin d'une chaîne sans fin (17), qui est guidée, dans la région des extrémités supérieure et inférieure du mât (5), sur des roues à chaîne (18, 19), dont une peut être entraînée par un moteur (20).

11. Dispositif selon l'une des revendications 1 à 10, caractérisé en ce qu'entre le moteur (20) et la roue à chaîne (19) est interposé un accouplement à glissement (21).

12. Dispositif selon la revendication 11, caractérisé en ce que l'accouplement à glissement (21) est un accouplement à bobine magnétique.
